# EUROPÄISCHE PATENTSCHRIFT

(11) **EP 0 825 383 B1**
(45) Veröffentlichungstag und Bekanntmachung des Hinweises auf die Patenterteilung: **23.01.2002**
(21) Anmeldenummer: 97111615.7
(22) Anmeldetag: 09.07.1997
(51) Int. Cl.: F23H 3/02, F23H 17/12, F23H 7/08

(54) **Rostplatte**
Grate plate
Plaque de grille

(30) Priorität: 10.08.1996 DE 19632316
(43) Veröffentlichungstag der Anmeldung: 25.02.1998
(73) Patentinhaber: ALSTOM Power Boiler GmbH, 70329 Stuttgart (DE)
(72) Erfinder: Merz, Rolf, 73734 Esslingen (DE)

(56) Entgegenhaltungen:
- EP-A- 0 621 449
- DE-A- 2 833 255
- FR-A- 2 694 376
- US-A- 4 676 176

## Beschreibung

Die Erfindung betrifft eine Rostplatte für Vorschubroste, insbesondere für Vorschubroste von Abfallverbrennungsanlagen, wobei der Vorschubrost aus mehreren zueinander beweglichen, stufenförmigen Rostplattenreihen besteht und die Rostplatte sich über die ganze Breite des Vorschubrostes bzw. der Rostbahn erstreckt und diese durch Wasser oder mit einem gegenüber Wasser höher siedendem Kühlmittel gekühlt wird.

Roste zum Verbrennen von Abfall und anderen Feststoffen sind seit langem bekannt. Für die Verbrennung von Hausmüll und anderem Abfall haben sich sogenannte Schubverbrennungsroste bestens bewährt. Neben den Rückschubrosten haben vor allem die Vorschubroste in Abfallverbrennungsanlagen seit vielen Jahren Verwendung gefunden.

Diese bekannten Vorschubroste werden durch quer zur Transportrichtung des Brenngutes sich erstreckende, stufenweise übereinanderliegende Reihen von Rostplatten oder Roststäben gebildet. Zum Transport des Brenngutes führt üblicherweise jede zweite Rostplatten- bzw. Roststabreihe eine Schubbewegung aus, die durch eine Antriebsvorrichtung bewirkt wird.

Durch die Vorschubbewegung der Rostplattenreihen bzw. Roststabreihen wird der Abfall zum einen transportiert und zum anderen vermischt und geschürt. Während des Transportes des Abfalles auf dem Vorschubrost wird dieser nacheinander getrocknet, vorgewärmt, entgast, vergast und das Verbrennliche ausgebrannt.

Es ist ferner bekannt, derartige Rostplatten bzw. Roststäbe von Vorschubrosten durch Kühlwasser abzukühlen, um dadurch zum einen durch die geringere Temperatur kostengünstigere Rostplatten- bzw. Roststabmaterialien einsetzen zu können und geringeren Verschleiß an den Rostplatten bzw. Roststäben zu erzielen und zum anderen die Primärverbrennungsluft, die von unterteilten Luftzonen unterhalb des Vorschubrostes durch in den Rostplatten bzw. Roststäben befindlichen Luftdüsen dem Verbrennungsgut zugeführt wird, gezielt auf die Bedürfnisse des Verbrennungsgutes einzustellen. Eine Überdosierung der Primärluft für die Kühlung der Rostplatten bzw. -stäbe ist hierbei nicht erforderlich.

Durch die EP 0 621 449 B1 ist eine wassergekühlte Rostplatte bekannt geworden, die sich über die ganze Breite des Verbrennungsrostes bzw. der Rostbahn erstreckt, die aus Blech gefertigt ist, einen Hohlkörper mit Ober- und Unterseite bildet und auf der einen Seite der Unterseite mindestens einen Anschlußstutzen und auf der anderen Seite mindestens einen Abführstutzen für die Zu- und Abfuhr eines sie durchströmenden, flüssigen Mediums zu ihrer Temperierung aufweist.

Als nachteilig an der bekannten Rostplatte hat sich gezeigt, daß bei einem erforderlichen Austausch einer Rostplatte, hervorgerufen z. B. durch mechanischen Abrieb, durch thermischen oder korrosiven Verschleiß oder durch Beschädigung, jeweils eine komplette Rostplatte ausgewechselt werden muß. Durch die teilweise bis zu 3,0 m breiten Rostplatten ergeben sich Probleme mit dem Aus- und Einbau solcher Rostplatten infolge des hohen Eigengewichtes und der Sperrigkeit. Es ist ferner aus ökonomischer Sicht nicht vertretbar, eine lediglich partiell verschlissene Rostplatte komplett auszutauschen.

Die Aufgabe der vorliegenden Erfindung ist es, eine Rostplatte zu schaffen, die die vorgenannten Nachteile vermeidet.

Diese Aufgabe wird durch die Merkmale des Patentanspruches 1 gelöst.

Weitere vorteilhafte Ausgestaltungen der Erfindung sind den Unteransprüchen zu entnehmen.

Durch die erfindungsgemäße Lösung ergeben sich die folgenden Vorteile:

Partielle Austauschmöglichkeit von verschlissenen oder beschädigten Partien des dem Brenngut zugewandten Teiles der Rostplatte bei gleichzeitiger Weiterverwendung des Rostplattengrundkörpers und ggf. partiell nicht verschlissener oder beschädigter Rostplatten-Abdecksegmente.

Die Erfindung wird anhand der Beschreibung und der Zeichnungen näher erläutert.

Es zeigt
- Fig. 1: einen schematischen Längsschnitt durch einen aus mehreren Rostplattenreihen gebildeten Vorschubrost in Perspektivansicht,
- Fig. 2: einen schematischen Längsschnitt durch eine erfindungsgemäße Rostplatte,
- Fig. 3: Ansicht 'A' gemäß Fig. 2
- Fig. 4: Draufsicht auf den Grundkörper der erfindungsgemäßen Rostplatte,
- Fig. 5: Schnitt 'B-B' gemäß Fig. 4,
- Fig. 6: Draufsicht auf das/die Abdecksegment(e) der erfindungsgemäßen Rostplatte,
- Fig. 7: Schnitt 'C-C' gemäß Fig. 6,
- Fig. 8: Längsschnitt durch eine erfindungsgemäße Rostplatte mit alternativem Luftspalt

Fig. 1 zeigt ausschnittsweise den schematischen Längsschnitt durch einen aus mehreren Rostplattenreihen 26 gebildeten Vorschubrost 25 zur Verbrennung von Abfall. Der Vorschubrost 25 ist üblicherweise in Transportrichtung des Brenngutes leicht geneigt. Der Transport und die Vermischung bzw. Schürung des Brenngutes wird durch die Schubbewegung der von mechanischen oder hydraulischen Antriebseinrichtungen angetriebenen Rostplattenträger 28 bzw. Rostplattenreihen 26 bewirkt, wobei üblicherweise jede zweite Rostplattenreihe 26 angetrieben ist und die dazwischen liegenden Rostplattenreihen 26 stationär sind. Die Rostplattenträger 28 übernehmen dabei die Funktion der Abstützung der Rostplatten 1 sowie auch der Schubbewegung. Die Zuführung der Primärverbrennungsluft zum Brenngut erfolgt durch die unterhalb des Vorschubrostes 25 angeordneten Luftzonen 27 und die in den Rostplatten 1 befindlichen düsenförmigen Luftspalten 6, wobei die Luftzonen 27 in Längsrichtung und ggf. auch in Querrichtung des Vorschubrostes 25 in mehrere Zonen aufgeteilt sind.

Durch die Wasserkühlung der Rostplatten 1 kann sich die Zufuhr von Primärluft und ggf. inertem Gas, z. B. Rauchgas, auf die Bedürfnisse des Brenngutes und dessen Verbrennungsvorgang (Trocknung, Ent-, Vergasung, Ausbrand) beschränken.

Fig. 2 und 3 zeigen eine erfindungsgemäße Rostplatte 1, die sich über die ganze Breite des Vorschubrostes 25 bzw. einer Rostbahn eines mehrbahnigen Vorschubrostes 25 erstreckt und die aus einem Grundkörper 2 und je nach Breite der Rostplatte 1 aus einem oder mehreren Abdecksegmenten 3 besteht. Der Grundkörper 2 bildet den Rostplattenfuß 4, der auf der nachfolgenden, darunter liegenden Rostplattenreihe 26 aufliegt und das bzw. die Abdecksegment(e) 3 bildet bzw. bilden den Rostplattenkörper 5, dessen vorderes Ende mit dem Rostplattenkopf 22 abschließt.

Die erfindungsgemäße Rostplatte 1 ermöglicht den partiellen Austausch von Abdecksegmenten 3, die gegenüber dem Grundkörper 2 dem Brenngut stärker ausgesetzt und somit eher verschlissen oder beschädigt sind.

Der Grundkörper 2 gemäß Fig. 4 und 5 einer erfindungsgemäßen Rostplatte 1 erstreckt sich über die gesamte Breite der Rostplatte 1. Der Grundkörper 2 besteht aus zwei Seitenplatten 7, einer dazwischen angeordneten Bodenplatte 8, abhängig von der Breite mit ggf. einer oder mehreren Zwischenplatten 9 und mindestens einem, von einem Kühlmittel durchströmten und zwischen den Seitenplatten 7 bzw. bei vorhandenen Zwischenplatten 9 auch zwischen Seitenplatten 7 und Zwischenplatten 9 und zwischen den Zwischenplatten 9 angeordnete Hohlprofile 10 gebildet ist.

Bei vorhandenen Zwischenplatten 9 sind diese bevorzugt über die Breite des Grundkörpers 2 gleichmäßig verteilt angeordnet

Das Hohlprofil 10 ist bevorzugt als Rechteck-Hohlprofil ausgebildet und ist in Längsrichtung der Rostplatte 1 (d. h. in Transportrichtung) gesehen gegenüber der Vorderkante des Rückenbleches 14 und Unterbleches 15 (Rostplattenkopf 22) des Abdecksegmentes 3 derart zurückversetzt, daß zwischen dem Unterblech 15 und der Oberkante des Hohlprofiles 10 ein düsenförmiger Luftspalt 6 zur Zuführung von Primärverbrennungsluft in das Brenngut gebildet wird. Der düsenförmige Luftspalt 6 wird somit durch Grundkörper 2 und Abdecksegment 3 gebildet und erstreckt sich über die Breite der Rostplatte 1, unterbrochen nur ggf. von Zwischenplatten 9.

In bevorzugter Weise wird auch die Vorderkante der Bodenplatte 8 gegenüber der Vorderkante des Rückenbleches 14 zurückversetzt, um die Hauptlast des Brennguttransportes auf die Stirnseite des Rückenbleches 14 zu verlagern.

Das Abdecksegment 3 gemäß Fig. 6 und 7 einer erfindungsgemäßen Rostplatte 1 erstreckt sich je nach Breite der Rostplatte 1 zwischen zwei Seitenplatten 7 bzw. zwischen Seitenplatten 7 und Zwischenplatten 9 und ggf. zwischen den Zwischenplatten 9 eines Grundkörpers 2. Das Abdecksegment 3 besteht aus zwei Seitenplatten 11, dazwischen angeordnetem Trägerelement 13, Rücken- und Unterblech 14, 15. Seitenplatten 11, Trägerelement 13, Rücken- und Unterblech 14, 15 bilden einen von einem Kühlmittel, z. B. Wasser, durchströmten Hohlraum 12, der mit mehreren, ein Labyrinth bildenden Trennblechen 16 versehen ist.

Das Abdecksegment 3 und der Grundkörper 2 haben jeweils separate Kühlmittelzuflüsse und -abflüsse 18, 19, die zu der Seite der Luftzonen 27 hin angeordnet sind. Jeweils mindestens ein Zufluß 18 ist an einer Seite des Unterbleches 15 des Abdecksegmentes 3 sowie des Hohlprofiles 10 des Grundkörpers 2 und jeweils mindestens ein Abfluß 19 ist an der anderen Seite des Unterbleches 15 des Abdecksegmentes 3 sowie der Hohlprofile 10 des Grundkörpers 2 angeordnet. Zu- und Abflüsse 18, 19 sind mit Einrichtungen 20, z. B. einem Anschlußstutzen, zum Anschließen von nicht dargestellten Anschlußleitungen ausgebildet. Bei Rostplatten 1 mit mehreren hintereinander angeordneten Hohlprofilen 10 und Abdecksegmenten 3 ist der Kühlmittelabfluß 19 durch eine Verbindungsleitung 21 mit dem Kühlmittelzufluß 18 des angrenzenden Hohlprofiles 10 bzw. Abdecksegmentes 3 verbunden.

Das Unterblech 15 ist im Bereich des Rostplattenkopfes 22 derart angewinkelt, daß der mittlere Ausströmwinkel α des düsenförmigen Luftspaltes 6 gegenüber der Horizontalen einen Winkel von 10 - 60 ° bildet.

Grundkörper 2 und Abdecksegment 3 sind bevorzugt aus Stahlblechen und -profilen gleichen Werkstoffes gefertigt und jeweils verschweißt.

In einer weiteren bevorzugten Ausführungsform ist die Bodenplatte 8 gegenüber dem Rückenblech 14 aus verschleißfesterem Material ausgebildet.

Das bzw. die Abdecksegment(e) 3 sind mit ihren Seitenplatten 11 durch jeweils mindestens zwei Verbindungsmittel 17, z. B. Schraubverbindung, mit den Seitenplatten 7 bzw. Zwischenplatten 9 des Grundkörpers 2 verbunden.

Der Luftspalt 6 kann gemäß Fig. 8 durch Einsetzen eines Leitbleches 23 mit parallel angeordneten Luftspaltwänden ausgebildet sein. Auch ein divergenter Luftspalt 6, falls erforderlich, ist durch entsprechende Ausbildung des Unterbleches 15 und des Leitbleches 23 möglich (nicht abgebildet).

Anstelle der Verwendung eines gesonderten Leitbleches 23 kann der obere Teil des Hohlprofiles 10 gleich entsprechend der Kontur des Leitbleches 23 oder in anderer gewünschter Form ausgebildet sein (nicht abgebildet).

### Legende

- 1: Rostplatte
- 2: Grundkörper
- 3: Abdecksegment
- 4: Rostplattenfuß
- 5: Rostplattenkörper
- 6: Luftspalt
- 7: Seitenplatte Grundkörper
- 8: Bodenplatte
- 9: Zwischenplatte
- 10: Hohlprofil
- 11: Seitenplatte Abdecksegment
- 12: Hohlraum
- 13: Trägerelement
- 14: Rückenblech
- 15: Unterblech
- 16: Trennblech
- 17: Verbindungsmittel
- 18: Kühlmittelzufluß
- 19: Kühlmittelabfiuß
- 20: Einrichtung für Zu- bzw. Abfluß
- 21: Verbindungsleitung
- 22: Rostplattenkopf
- 23: Leitblech
- 24 25: Vorschubrost
- 26: Rostplattenreihen
- 27: Luftzonen
- 28: Rostplattenträger

## Patentansprüche

1. Rostplatte für Vorschubroste, insbesondere für Vorschubroste von Abfallverbrennungsanlagen, wobei der Vorschubrost aus mehreren zueinander beweglichen, stufenförmigen Rostplattenreihen besteht und die Rostplatte sich über die ganze Breite des Vorschubrostes bzw. der Rostbahn erstreckt und diese durch Wasser oder mit einem gegenüber Wasser höher siedendem Kühlmittel gekühlt wird, wobei
- die Rostplatte (1) aus einem einen Rostplattenfuß (4) bildenden Grundkörper (2) und mindestens einem einen Rostplattenkörper (5) bildenden Abdecksegment (3) gebildet ist und Abdecksegment (3) und Grundkörper (2) miteinander lösbar verbunden sind,
- der Grundkörper (2) und das Abdecksegment (3) jeweils mit mindestens einem Kühlmittel- zu- und -abfluß (18, 19) ausgebildet sind,
- und zwischen Grundkörper (2) und Abdecksegment (3) ein Luftspalt (6) ausgebildet ist.

2. Rostplatte nach Anspruch 1, **dadurch gekennzeichnet, daß**
- der Grundkörper (2) aus zwei Seitenplatten (7), einer dazwischen angeordneten Bodenplatte (8), ggf. einer oder mehreren Zwischenplatten (9) und mindestens einem, von dem Kühlmittel durchströmten und zwischen den Seitenplatten (7) bzw. Seitenplatten (7) und Zwischenplatten (9) bzw. Zwischenplatten (9) angeordnetem, Hohlprofil (10) gebildet ist, wobei das Hohlprofil (10) mit der Einrichtung (20) zum Kühlmittelzufluß (18) an der einen Seite des Hohlprofiles (10) und der Einrichtung (20) zum Kühlmittelabfluß (19) an der anderen Seite des Hohlprofiles (10) ausgebildet ist und bei über die Breite des Grundkörpers (2) unterteilten Hohlprofilen (10) die Einrichtung (20) des Kühlmittelabflusses (19) durch eine Verbindungsleitung (21) mit der Einrichtung (20) des Kühlmittelzuflusses (18) des angrenzenden Hohlprofiles (10) verbunden ist,
- das Abdecksegment (3) aus zwei Seitenplatten (11) und dazwischen angeordnetem Trägerelement (13), Rücken- und Unterblech (14, 15) gebildet ist, wobei Seitenplatten (11), Trägerelement (13), Rücken- und Unterblech (14, 15) einen von dem Kühlmittel durchströmten Hohlraum (12) bilden sowie mehrere im Hohlraum (12) ein Labyrinth bildende Trennbleche (16), wobei das Unterblech (15) mit der Einrichtung (20) zum Kühlmittelzufluß (18) an der einen Seite des Abdecksegmentes (3) und mit der Einrichtung (20) zum Kühlmittelabfluß (19) an der anderen Seite des Abdecksegmentes (3) ausgebildet ist und bei mehreren Abdecksegmenten (3) die Einrichtung (20) des Kühlmittelabflusses (19) durch eine Verbindungsleitung (21) mit der Einrichtung (20) des Kühlmittelzuflusses (18) des angrenzenden Abdecksegmentes (3) verbunden ist,
- und mit mindestens zwei Mitteln (17) je Seitenplatte (7, 11) zum lösbaren Verbinden von Grundkörper (2) und Abdecksegment (3).

3. Rostplatte nach Anspruch 1 oder 2, **dadurch gekennzeichnet, daß** der Grundkörper (2) und das Abdecksegment (3) aus Stahlblech und ggf. Stahlprofilen gefertigt sind.

4. Rostplatte nach einem der vorgenannten Ansprüche, **dadurch gekennzeichnet, daß** das Material der Bodenplatte (8) des Grundkörpers (2) gegenüber dem Material des Rückenbleches (14) des Abdecksegmentes (3) verschleißfester ist.

5. Rostplatte nach einem der vorgenannten Ansprüche, **dadurch gekennzeichnet, daß** das Hohlprofil (10) als Rechteckprofil ausgebildet ist.

6. Rostplatte nach einem der vorgenannten Ansprüche, **dadurch gekennzeichnet, daß** der Luftspalt (6) an seiner oberen Peripherie durch das Unterblech (15) des Abdecksegmentes (3) und an seiner unteren Peripherie durch die Oberkante des Hohlprofiles (10) des Grundkörpers (2) begrenzt wird und düsenförmig ausgebildet ist.

7. Rostplatte nach einem der vorgenannten Ansprüche, **dadurch gekennzeichnet, daß** der mittlere Ausströmwinkel α des düsenförmigen Luftspaltes (6) gegenüber der Horizontalen einen Winkel von 10 - 60 ° bildet.

8. Rostplatte nach einem der vorgenannten Ansprüche, **dadurch gekennzeichnet, daß** die Vorderkante des Grundkörpers (2) gegenüber der Vorderkante des Abdecksegmentes (3) zurückversetzt ist.

## Claims

1. Grate plate for pusher-type grates, in particular for pusher-type grates installed in refuse incineration plants, the pusher-type grate consisting of several rows of grate plates which are moving and installed in a stepped arrangement, and the grate plate covering the entire width of the pusher-type grate or of the grate surface which is cooled by means of water or with a cooling agent disposing of a higher boiling point than water, and
- the grate plate (1) consisting of a fundamental body (2) which forms a grate plate base (4) and of at least one cover segment (3) which forms a grate plate body (5), and the cover segment (3) and the fundamental body (2) being connected with each other in a detachable way,
- the fundamental body (2) and the cover segment (3) each being equipped with at least one cooling agent inflow and outflow (18, 19),
- and an air opening (6) existing between the fundamental body (2) and the cover segment (3).

2. Grate plate according to Claim 1, **characterized by** the fact that
- the fundamental body (2) is formed of two lateral plates (7), one bottom plate (8) which is arranged in between, one or several intermediate plates (9), if required, and at least one hollow section (10) which is passed by the cooling agent and which is arranged between the lateral plates (7) or between the lateral plates (7) and the intermediate plates (9) or between the intermediate plates (9), the hollow section (10) being equipped with the installation (20) intended for the cooling agent inflow (18) provided at one side of the hollow section (10) and with the installation (20) intended for the cooling agent outflow (19) provided at the other side of the hollow section (10), and in case of hollow sections (10) which are divided over the width of the fundamental body (2) the installation (20) of the cooling agent outflow (19) is joint by a connecting line (21) with the installation (20) of the cooling agent inflow (18) of the neighboring hollow section (10),
- the cover segment (3) is formed of two lateral plates (11) and a supporting element (13) which is arranged in between, as well as of a back plate and a lower plate (14, 15), the lateral plates (11), the support element (13), the back plate and the lower plate (14, 15) forming a hollow space (12) which is passed by the cooling agent, as well as of several separating plates (16) which form a labyrinth within the hollow space (12), the lower plate (15) being equipped with the installation (20) for the cooling agent inflow (18) provided at one side of the cover segment (3) and with the installation (20) for the cooling agent outflow (19) provided at the other side of the cover segment (3), and in case of several cover segments (3) the installation (20) for the cooling agent outflow (19) is joint by a connecting line (21) with the installation (20) for the cooling agent inflow (18) of the neighboring cover segment (3),
- and at least two devices (17) are provided at each lateral plate (7, 11) for the detachable connecting of fundamental body (2) and cover segment (3).

3. Grate plate according to Claim 1 or 2, **characterized by** the fact that the fundamental body (2) and the cover segment (3) are manufactured from steel plate and, if necessary, from steel profiles.

4. Grate plate according to one of the aforementioned claims, **characterized by** the fact that the material of the bottom plate (8) of the fundamental body (2) is more resistant against wear compared to the material of the back plate (14) of the cover segment (3).

5. Grate plate according to one of the aforementioned claims, **characterized by** the fact that the hollow section (10) is executed as square profile.

6. Grate plate according to one of the aforementioned claims, **characterized by** the fact that the air opening (6) is limited at its upper periphery by the lower plate (15) of the cover segment (3) and at its lower periphery by the upper edge of the hollow section (10) of the fundamental body (2) and that it has a nozzle-type design.

7. Grate plate according to one of the aforementioned claims, **characterized by** the fact that the medium angle of outflow α of the nozzle-type air opening (6) forms an angle of 10 - 60 ° with the horizontal line.

8. Grate plate according to one of the aforementioned claims, **characterized by** the fact that the leading edge of the fundamental body (2) is standing back compared to the leading edge of the cover segment (3).

## Revendications

1. Plaque à grilles pour des grilles d'avance, en particulier pour des grilles d'avance installées dans des usines d'incinération des ordures ménagères, la grille d'avance se composant de plusieurs lignes de plaques à grilles étant disposées en forme de marches et étant mouvantes, et la plaque à grilles couvrant la largeur entière de la grille d'avance ou de la surface de la grille, qui est refroidie par de l'eau ou par un agent refroidisseur, qui dispose d'un point d'ébullition plus haut que celui de l'eau, et
- la plaque à grilles (1) se composant d'un bâti de base (2), qui forme un pied de plaque à grilles (4), et au moins d'un segment couvrant (3), qui forme un corps de plaques à grilles (5), et le segment couvrant (3) et le bâti de base (2) étant connectés d'une façon démontable,
- le bâti de base (2) et le segment couvrant (3) étant chacun équipés au moins d'une installation d'alimentation et d'écoulement d'agent refroidisseur (18, 19),
- et une fente d'aération (6) étant existante entre le bâti de base (2) et le segment couvrant (3).

2. Plaque à grilles selon la revendication 1, **caractérisée en ce que**
- le bâti de base (2) se compose de deux plaques latérales (7), d'une plaque de base (8), qui est disposée entre les deux, d'une ou de plusieurs plaques intermédiaires (9), le cas échéant, et au moins d'un profilé creux (10), qui est passé par l'agent refroidisseur et qui est disposé entre les plaques latérales (7) ou entre les plaques latérales (7) et les plaques intermédiaires (9) ou entre les plaques intermédiaires (9), le profilé creux (10) étant équipé de l'installation (20) prévue pour l'alimentation de l'agent refroidisseur (18) placée à l'un côté du profilé creux (10) et de l'installation (20) prévue pour l'écoulement de l'agent refroidisseur (19) placée à l'autre côté du profilé creux (10), et en cas de profilés creux (10), qui sont divisés sur la largeur du bâti de base (2), l'installation (20) d'écoulement de l'agent refroidisseur (19) est connectée par un conduit de raccordement (21) à l'installation (20) d'alimentation de l'agent refroidisseur (18) du profilé creux avoisinant (10),
- le segment couvrant (3) se compose de deux plaques latérales (11) et d'un élément support (13), qui est disposé entre les deux, ainsi que d'une tôle arrière et d'une tôle inférieure (14, 15), les plaques latérales (11), l'élément support (13), la tôle arrière et la tôle inférieure (14, 15) formant un espace vide (12), qui est passé par l'agent refroidisseur, ainsi que de plusieurs tôles de séparation (16), qui forment un labyrinthe dans l'espace vide (12), la tôle inférieure (15) étant équipée de l'installation (20) prévue pour l'alimentation de l'agent refroidisseur (18) placée à l'un côté du segment couvrant (3) et de l'installation (20) prévue pour l'écoulement de l'agent refroidisseur (19) placée à l'autre côté du segment couvrant (3), et en cas de plusieurs segments couvrants (3) l'installation (20) pour l'écoulement de l'agent refroidisseur (19) est connectée par un conduit de raccordement (21) à l'installation (20) pour l'alimentation de l'agent refroidisseur (18) du segment couvrant avoisinant (3),
- et au moins deux dispositifs (17) sont installés à chaque plaque latérale (7, 11) pour réaliser une connexion démontable du bâti de base (2) et du segment couvrant (3).

3. Plaque à grilles selon l'une des revendications 1 et 2, **caractérisée en ce que** le bâti de base (2) et le segment couvrant (3) sont fabriqués de tôle d'acier et, le cas échéant, de profilé en acier.

4. Plaque à grilles selon l'une des revendications susmentionnées, **caractérisée en ce que** le matériau de la plaque de base (8) du bâti de base (2) est plus résistant contre l'usure comparé au matériau de la plaque arrière (14) du segment couvrant (3).

5. Plaque à grilles selon l'une des revendications susmentionnées, **caractérisée en ce que** le profilé creux (10) est réalisé comme profilé rectangulaire.

6. Plaque à grilles selon l'une des revendications susmentionnées, **caractérisée en ce que** la fente d'aération (6) est limitée à sa périphérie supérieure par la plaque inférieure (15) du segment couvrant (3) et à sa périphérie inférieure par le bord supérieure du profilé creux (10) du bâti de base (2) et qu'elle est réalisée en forme de tuyère.

7. Plaque à grilles selon l'une des revendications susmentionnées, **caractérisée en ce que** l'angle moyen d'émission α de la fente d'aération en forme de tuyère (6) forme un angle de 10 - 60 ° avec la ligne horizontale.

8. Plaque à grilles selon l'une des revendications susmentionnées, **caractérisée en ce que** le bord avant du bâti de base (2) est en retrait comparé au bord avant du segment couvrant (3).
